# EUROPÄISCHE PATENTSCHRIFT

(11) **EP 2 499 950 B1**
(45) Veröffentlichungstag und Bekanntmachung des Hinweises auf die Patenterteilung: **26.12.2018**
(21) Anmeldenummer: 12001272.9
(22) Anmeldetag: 28.02.2012
(51) Int. Cl.: A47K 5/12, B05B 11/00

(54) **Pumpeinrichtung für ein Behältnis für flüssige, pastöse oder aufschäumbare Hautreinigungs- und Pflegepräparate**
Pump device for a container for liquid, paste or foamable skin cleaning and care preparations
Dispositif de pompe pour un récipient pour préparations de nettoyage et de soin de la peau liquides, pâteuses ou mousseuses

(30) Priorität: 19.05.2011 DE 202011100895 U; 16.09.2011 DE 202011105790 U; 16.03.2011 DE 102011014169
(43) Veröffentlichungstag der Anmeldung: 19.09.2012
(73) Patentinhaber: Hübner GmbH & Co. KG, 34123 Kassel (DE)
(72) Erfinder: Grimm, Ralf, 34286 Spangenberg (DE); Richardt, Mario, 34289 Zierneberg (DE)
(74) Vertreter: Patentanwälte Walther Hinz Bayer PartGmbB

(56) Entgegenhaltungen:
- WO-A1-2006/031110
- FR-A1- 2 520 702
- FR-A1- 2 928 357
- US-A- 3 973 700

## Beschreibung

Die Erfindung betrifft eine Pumpeinrichtung für ein Behältnis für flüssige, pastöse oder aufschäumbare Hautreinigungs- und Pflegepräparate, z. B. für Flüssigseifen, Desinfektionsmittel, Hautschutzpasten oder Creme, gemäß dem Obergriff des Anspruchs 1. Die Hautreinigungspräparate können hierbei auch Reibekörper enthalten.
Pumpeinrichtungen der eingangs genannten Art sind aus dem Stand der Technik hinreichend bekannt. Diese Pumpeinrichtungen werden auch als Saugpumpen und insbesondere auch als Balgpumpen bezeichnet. Sie dienen zur Anordnung an einem Behältnis, wobei das Behältnis beispielsweise eine Flüssigseife aufnimmt und in einer Spendereinrichtung, die beispielsweise an einer Wand neben einem Waschplatz angebracht sein kann, eingesetzt wird. Durch Zusammendrücken der Pumpeinrichtung, beispielsweise einer Balgpumpe wird die in der Balgpumpe vorhandene Flüssigkeitsmenge ausgetragen, wobei dann während der Rückstellbewegung des Balges der Pumpeinrichtung Flüssigkeit aus dem Behältnis in die durch den Balg gebildete Balgkammer eingezogen wird. Eine solche Pumpeinrichtung ist beispielsweise aus der DE 20 2009 006 603.7 U1 bekannt.

Auch in der WO 2009/103583 A1 ist eine an einem Behältnis angeordnete Pumpeinrichtung beschrieben, die in einem Spendergehäuse untergebracht ist. Die Pumpeinrichtung umfasst einen am auslassseitigen Ende des Balges angeordneten, seitlich auskragenden Vorsprung, der, wie dies an sich bekannt ist, von einer sogenannten "Catcher-Klammer" erfasst wird. Die "Catcher-Klammer" der Spendereinrichtung sorgt bei Betätigung eines damit schwenkbar verbundenen Hebels für die Pumpbewegung des Balges. Das Einführen des Vorsprunges der Balgkammer in die "Catcher-Klammer" erfolgt gegen einen seitlichen Widerstand, da die "Catcher-Klammer" beim Einführvorgang etwas auseinander gedrückt wird, wodurch der Balg seitlich ausweicht. Manuell muss dann dafür gesorgt werden, dass der Vorsprung in die "Catcher-Klammer" einläuft.

Die Pumpeinrichtung gemäß der WO 2009/103583 A1 umfasst zur Bildung der Balgkammer einen zylindrischen Balg, wobei seitlich zu dem Balg Führungsmittel vorgesehen sind, um dafür zu sorgen, dass beim Einsetzen des Behältnisses einschließlich der Pumpeinrichtung in das Spendergehäuse der Balg seitlich nicht ausweichen kann. Die vorgeschlagene Konstruktion ist sehr aufwendig und damit auch teuer, was insbesondere dadurch begründet ist, dass der Balg die seitlichen Führungsmittel in Form von Stangen aufweist, die zu beiden Enden des Balges befestigt werden müssen.

Der Balg nach dem Stand der Technik ist als nach Art eines Faltenbalges ausgebildet, wobei die Falten des Faltenbalges wendelartig gedreht verlaufen. Solche Bälge sind aufwendig in der Herstellung.

Aus der US 3,973,700 ist ein Pumpe mit einem konisch zulaufenden Balg bekannt, wobei die einzelnen Balgelemente stufenförmig konisch zulaufend ausgebildet sind. Die Wanddicke des dermaßen stufenförmig ausgebildeten Balges ist über die einzelnen Stufen gleich. An dem Balg ist eine Ventileinrichtung vorgesehen, mit einem Einlass- und einem Auslassventil, wobei die beiden Ventile als sogenannte Flatterventile ausgebildet sind. Auf die Spitze des Balges wirkt ein Pumpenschwengel, um den Balg zusammenzudrücken.

Darüber hinaus ist auf Folgendes hinzuweisen:
Es sind Spendereinrichtungen unterschiedlicher Hersteller im Einsatz. Diese Spendereinrichtungen besitzen allerdings eine Halterung für das Behältnis, wobei in Achsrichtung beabstandet zur Halterung die sogenannte "Catcher-Klammer" vorgesehen ist. Der Abstand von der Catcher-Klammer zur Halterung für das Behältnis ist unterschiedlich. Das heißt, um ein Behältnis mit angesetzter Pumpeinrichtung in die Spendereinrichtung einzuführen, kann es erforderlich sein, dass zumindest während des Einführvorganges der Balg der Pumpeinrichtung ggf. zusammengedrückt gehalten werden muss. Dies ist äußerst umständlich, insbesondere wenn zusätzlich das seitliche Ausweichen verhindert werden soll. Hinzu kommt noch, dass die durch den Balg gebildete Balgkammer mit Flüssigkeit gefüllt sein kann.

Die der Erfindung zugrunde liegende Aufgabe besteht demzufolge darin, eine Pumpeinrichtung der eingangs genannten Art bereitzustellen, die durch einfache und preiswerte Spritzgusswerkzeuge herstellbar ist, also insbesondere keine Hinterschnitte aufweist, die darüber hinaus quer zur Längsachse eine erhöhte Stabilität aufweist, um ein Ausschwenken des Balges beim Einführen in die Spendereinrichtung zu vermeiden.

Zur Lösung der Aufgabe wird erfindungsgemäß vorgeschlagen, dass jedes Balgelement ein kranzförmiges Bodenelement sowie ein damit durch ein ringförmiges Filmscharnier verbundenes ringförmiges Wandelement umfasst. Der Balg, der eine Balgkammer bildet, ist aufgrund der aneinander anschließenden Balgelemente unterschiedlichen Durchmessers konisch zulaufend ausgebildet. Durch die Konizität bereits erhält der Balg eine erhöhte Steifigkeit quer zur Längsachse des Balges. Aus der Konizität des Balges und dem Merkmal, dass die einzelnen Balgelemente ineinander eindrückbar sind, folgt, dass der Balg keine Hinterschnitte aufweist, sodass ein solcher Balg unter Einsatz einfacher Werkzeuge preiswert herstellbar ist. Darüber hinaus wird dadurch, dass nach einem besonderen Merkmal der Erfindung die einzelnen Balgelemente im zusammengedrückten Zustand miteinander verrastbar sind, die Möglichkeit eröffnet, den Balg der Pumpeinrichtung auf eine Länge zusammendrücken, die in etwa dem Abstand von der Aufnahme für das Behältnis zur "Catcher-Klammer" entspricht. Das heißt, dass zum Einsetzen des Behältnisses samt Pumpeinrichtung, der Balg der Pumpeinrichtung im eingedrückten oder zumindest partiell eingedrückten Zustand zumindest so lange verbleibt, bis das Behältnis in die Spendereinrichtung eingesetzt ist.

Um hierbei ein Überschnappen der Balgelemente des Balges zu verhindern, d. h., ein Eindrücken der einzelnen Balgelemente über ihre Totpunktlage hinaus zu verhindern, ist vorgesehen, dass das Bodenelement und/oder das Wandelement im Querschnitt rautenförmig, quadratisch oder rechteckig ausgebildet sind. Insbesondere verbindet hierbei ein Filmscharnier im gestreckten Zustand des Balges das Boden- und das Wandelement über den kürzesten Abstand zwischen Boden- und Wandelement. Vorteilhaft ist hierbei weiterhin, wenn der Querschnitt des ringförmigen Bodenelements in etwa dem radialen Abstand zwischen zwei Wandelementen entspricht, also insbesondere der Querschnitt nicht kleiner ist, sondern eher größer; diese Maßnahme verhindert ebenfalls ein "Überschnappen" der Balgelemente des Balges. Beim Zusammendrücken geschieht dann Folgendes:
Das jeweilige ringförmige Bodenelement verschwenkt um ca. 90° und liegt mit jeweils einer Fläche an dem oberen und unteren Wandelement an. In dieser Stellung verbleibt das einzelne Balgelement, es kann jedoch mit geringerem Kraftaufwand wieder in die gestreckte Position überführt werden. Es besteht hierbei nicht die Gefahr, dass die Balgelemente mit normalem Kraftaufwand über ihre Totpunktlage hinaus zusammengedrückt werden, denn dies könnte eine Beschädigung der Filmscharniere zur Folge haben.

Vorteilhafte Ausgestaltungen und Merkmale der Erfindung ergeben sich aus den Unteransprüchen.

So ist im Einzelnen vorgesehen, dass die Balgelemente im Schnitt einen stufenförmigen Verlauf ausweisen. Insbesondere hieraus wird deutlich, dass der in solcher Weise hergestellte Balg keine Hinterschnitte aufweist. Hierbei ist vorgesehen, dass jedes Balgelement ein kranzförmiges Bodenelement sowie ein damit durch ein ringförmiges Filmscharnier verbundenes ringförmiges Wandelement aufweist, wobei insbesondere die Breite des kranzförmigen Bodenelementes größer ist als die Summe der Stärke des kranzförmigen Bodenelementes und der des ringförmigen Wandelementes. Hieraus wird deutlich, dass beim Zusammendrücken des Balges, bei dem die vom Durchmesser her kleineren Balgelemente in das darüber befindliche größere ringförmige Wandelement um das jeweilige Filmscharnier verschwenkend einschnappen, die einzelnen Balgelemente in dieser Position verharren, bis die Balgkammer wieder auseinandergezogen wird. Dieser Schnappvorgang beim Eindrücken des kleineren Balgelementes in das darüber befindliche größere Balgelement wird besonders deutlich, wenn das kranzförmige Bodenelement in einem Winkel von > 90° aber < 180° zum ringförmigen Wandelement im Ausgangszustand des Balges steht, wobei dann, wenn beim Eindrücken das kranzförmige Bodenelement über einen Totpunkt hinaus gedrückt wird, wobei nach Passieren des Totpunktes das kranzförmige Bodenelement in etwa parallel zum darüber befindlichen ringförmigen Wandelement zu liegen kommt, wobei zumindest partiell das kleinere ringförmige Wandelement oder anders ausgedrückt das darunter befindliche ringförmige Wandelement ebenfalls zumindest partiell parallel zum darüber befindlichen ringförmigen Wandelement liegt.

Insofern kann der Balg beispielsweise komplett zusammengedrückt werden, was neben dem eigentlichen Pumpvorgang ggf. auch Vorteile beim Transport bietet, und zwar insofern, als dann die Pumpeinrichtung nur relativ wenig Platz beansprucht, oder aber sie wird im am Behälter angesetzten Zustand um genau den Betrag zusammengedrückt, der erforderlich ist, um das Einführen des Behältnisses samt der Pumpeinrichtung in die Spendereinrichtung auf einfache Weise zu ermöglichen, wie dies bereits beschrieben worden ist.Die Pumpeinrichtung umfasst ein Einlass- und einen Auslassventil. Das Einlassventil befindet sich an der Pumpeinrichtung im Bereich des Übergangs zum Behältnis, wohingegen das Auslassventil am unteren, dem konisch zulaufenden Ende der Pumpeinrichtung bzw. des Balges angeordnet ist.

Hierbei ist vorgesehen, dass das Auslassventil nach einer ersten Ausführungsform als schwenkbare Ventilklappe an dem Balg angeordnet ist, und zwar im Bereich eines zylindrischen Auslassstutzens. Im Einzelnen ist die Ventilklappe durch einen Steg im Bereich des Ventilsitzes am Auslassstutzen des Balges befestigt.

Nach einem weiteren Merkmal der Erfindung soll insbesondere ein Nachlaufen aus dem Auslassventil von in der Balgkammer des Balges befindlicher Flüssigkeit bei Nichtgebrauch vermieden werden. Dies wird nach einem Merkmal der Erfindung dadurch verhindert, dass der Ventilteller des Auslassventils unter der Last eines Federelementes gegen den Ventilsitz gedrückt gehalten wird. In diesem Zusammenhang ist nach einer besonders vorteilhaften Ausgestaltung vorgesehen, dass auf den Auslassstutzen eine Auslasstülle aufsteckbar ist, wobei die Auslasstülle das insbesondere nach Art einer Spiralfeder ausgebildete Federelement aufweist, wobei das Federelement im aufgesteckten Zustand der Auslasstülle an dem Ventilteller anliegt und der Ventilteller gegen den Ventilsitz gedrückt gehalten wird. Hieraus wird deutlich, dass der Ventilteller beim Zusammendrücken des Balges zum Zwecke der Ausgabe des in der Balgkammer des Balges befindlichen Pflegemittels, z. B. einer Flüssigseife entgegen der Kraft des Federelements nach unten ausgelenkt und damit geöffnet wird.

Das in der Auslasstülle befindliche als Spiralfeder ausgebildete Federelement zeichnet sich dadurch aus, dass die Spiralfeder lediglich einen einzigen Gang besitzt, sodass das Federelement keinen Hinterschnitt aufweist.

Nach einer zweiten Ausführungsform ist das Auslassventil als Tellerventil ausgebildet und in dem Auslassstutzen des Balges flüssigkeitsdicht angeordnet. Dieses Tellerventil zeichnet sich im Einzelnen durch einen Ventilkörper aus, wobei der Ventilkörper durch einen Hals beabstandet zum Ventilkörper einen Ventilteller aufnimmt, der an dem Auslassstutzen radial beweglich anliegt. Hieraus wird deutlich, dass, wenn der Balg zusammengedrückt wird, der Ventilteller zum Durchlass beispielsweise der Flüssigkeitsseife, einen radialen Abstand zum Auslassstutzen bildet. In diesem Zusammenhang ist des Weiteren im Einzelnen vorgesehen, dass der Ventilteller eine umlaufende Dichtlippe aufweist, die in Richtung des Halses verlaufend am Hals angeordnet ist. Das heißt, dass die Dichtlippe des Ventiltellers schräg, insbesondere in einem Winkel von ca. 45° zum Anschlussstutzen verläuft. Durch die Wahl der Neigung der Dichtlippe mithin die Wahl des Anstellwinkels der Dichtlippe zu der Wandung des Anschlussstutzens ist die Kraft beeinflussbar die notwendig ist, dass beim Zusammendrücken des Balges die Dichtlippe radial nach innen, also auf den Hals zu schwenkt, und somit einen Durchlass für das in der Balgkammer befindliche Medium bietet. Auch hat sich herausgestellt, dass bei der schrägen Ausrichtung der Dichtlippe zur Innenwandung des Anschlussstutzens im Ausgangszustand des Balges die Dichtlippe mit einem genügend hohen Druck an der Innenwandung des Anschlussstutzens anliegt, um ein unbeabsichtigtes Nachlaufen von dem in der Balgkammer des Balges befindlichen Medium, so z. B. einer Flüssigseife, zu verhindern.

Als vorteilhaft hat sich in diesem Zusammenhang herausgestellt, wenn im Übergang vom Hals zum Ventilteller eine tangential umlaufende Nut vorgesehen ist, um das Verschwenken der Dichtlippen zur Freigabe des Durchlasses für z. B. eine Handwaschpaste zu erleichtern.

Des Weiteren weist der Hals des Ventilkörpers eine Öffnung auf, die mit einer Auslasstülle des Ventilkörpers in Verbindung steht, sodass beim Zusammendrücken des Balges das hierbei verdrängte Medium in der Balgkammer durch den radial umlaufenden Spalt zwischen der Innenwandung des Anschlussstutzens und der Dichtlippe in die Öffnung des Ventilkörpers eintreten kann, von wo es durch die Auslasstülle nach außen gelangt.

Nach einem weiteren Merkmal der Erfindung ist vorgesehen, dass der Ventilkörper einclipsbar durch den Anschlussstutzen aufnehmbar ist, wobei hierdurch die Montage erleichtert wird. Darüber hinaus weist der Ventilkörper einen Vorsprung auf, der von der Catcher-Klammer der Spendereinrichtung, die bereits zuvor beschrieben worden ist, erfassbar ist.

Die Pumpeinrichtung umfasst darüber hinaus einlassseitig einen Deckel, der von dem Balg aufnehmbar ist, wobei der Deckel das Einlassventil trägt. Ein- und Auslassventil arbeiten gegensinnig. Das heißt, wenn das Einlassventil beim Zusammendrücken des Balges geschlossen ist, ist im Gegensatz dazu das Auslassventil geöffnet, da durch den Druck des Präparates aufgrund der Verminderung des Volumens der Balgkammer der Ventilteller gegen die Kraft des Federelements in Offenstellung überführt wird. Das Einlassventil umfasst des Weiteren einen Ventilteller, der durch ein Federelement gegen den Ventilsitz im Deckel gedrückt gehalten wird, um den Balg und damit auch das Auslassventil von dem Druck der Flüssigkeitssäule des Pflegemittels im Behältnis zu entlasten.

Es wurde an anderer Stelle bereits darauf hingewiesen, dass das Behältnis flüssige, pastöse oder auch aufschäumbare Hautreinigungs- und Pflegepräparate aufnimmt. Insbesondere bei in dem Behältnis befindlichen pastösen Massen, also z. B. Hautschutzpasten oder Cremes wurde beim Pumpen eine Entmischung des Festanteils vom Flüssiganteil der pastösen Masse festgestellt. Im Zuge von Untersuchungen hat sich herausgestellt, dass der Grund hierfür in einem zu geringen Unterdruck beim Pumpvorgang liegt. Zur Erhöhung des Unterdrucks wird nach einem besonderen Merkmal der Erfindung in sofern vorgeschlagen, dass der Ventildeckel eine Ventildecke aufweist, die der Aufnahme des Einlassventils dient, und die in Richtung des Balges in die durch den Balg gebildete Balgkammer stufenförmig abgesetzt ist. Durch die Minimierung des Totraumes wird der Unterdruck beim Pumpvorgang erhöht.

Ebenfalls dem Ziel der Verminderung des Totraumes dient eine weitere Maßnahme, die darin besteht, auf der Unterseite der Ventildecke also auf der dem Balg zugewandten Seite eine ringförmig umlaufende Nase in der Funktion als Füllkörper vorzusehen. Diese Nase ist derart ausgebildet, dass sie mit den einzelnen Balgelementen beim Pumpvorgang nicht kollidiert. Dies wird im Einzelnen dadurch erreicht, dass die Nase im Querschnitt etwa dreieckförmig ausgebildet ist, wobei die der Wandung des Balges zugewandte Seitenfläche der dreieckförmigen Nase schräg auf das Zentrum des Balges zu ausgerichtet ist, das heißt, die dreiecksförmige Nase weist mit der Spitze in Richtung des Balges. Die Nase weist des Weiteren einen radialen Abstand zum Ventilteller des Einlassventiles auf, was bedeutet, dass durch diese umlaufende ringförmige Nase, die z. B. pastöse Masse unmittelbar beim Pumpen auf das Zentrum der Balgkammer zugerichtet ist, die durch den Balg gebildet wird.

Die Pumpeinrichtung bzw. die Einzelteile der Pumpeinrichtung wie insbesondere Balg, Auslasstülle und Deckel sind aus Kunststoff, z. B. PE im Spritzgussverfahren preiswert herstellbar.

Anhand der Zeichnungen wird die Erfindung nachstehend beispielhaft näher erläutert.
- Fig. 1: zeigt die Pumpeinrichtung in einer Seitenansicht im Schnitt;
- Fig. 1a: zeigt die Einzelheit "x" aus Fig. 1;
- Fig. 1b: zeigt die Einzelheit "x" aus Fig. 1 in gestreckter Position des Balges, wobei jedoch die Ausbildung der Boden- und Wandelemente gegenüber der Darstellung gemäß Fig. 1a geändert ist;
- Fig. 1c: zeigt den Balg gemäß Fig. 1b im zusammengedrückten Zustand;
- Fig. 2: zeigt eine Ansicht gemäß der Linie II-II aus Fig. 1;
- Fig. 3: zeigt eine Ansicht gemäß Fig. 1, wobei jedoch der Balg zusammengedrückt ist;
- Fig. 4: zeigt eine andere Ausführungsform der Pumpeinrichtung mit einem Auslassventil als Tellerventil.
- Fig. 5: zeigt eine weitere Ausführungsform der Pumpeinrichtung gemäß Fig. 4.

Die Pumpeinrichtung weist insgesamt das Bezugszeichen 1 auf. Die Pumpeinrichtung 1 umfasst den mit 10 bezeichneten Balg, wobei der Balg am auslassseitigen Ende den Auslassstutzen 20 besitzt. Der Auslassstutzen 20, der zylindrisch ausgebildet ist, nimmt die mit 30 bezeichnete Auslasstülle auf. Der Auslassstutzen 20 zeigt das mit 25 bezeichnete Auslassventil, wobei das Auslassventil 25 einen Ventilteller 26 umfasst, der durch einen Steg 27 mit dem Auslassstutzen 20 in Verbindung steht. Die Auslasstülle 30 umfasst einen quer zur Längsachse der Pumpeinrichtung verlaufenden Vorsprung 31, wobei der Vorsprung 31 durch die bereits zuvor geschriebene "Catcher-Klammer" erfassbar ist. Die Auslasstülle 30 zeigt darüber hinaus das nach Art einer Spiralfeder ausgebildete Federelement 35, das von unten, das heißt entgegen der Auslassrichtung gegen den Ventilteller 26 drückt, und somit den Ventilteller gegen den Ventilsitz 28 drückt.

Der Balg 10, der die Balgkammer 10 a bildet, besitzt am oberen Ende einen mit 40 bezeichneten Gewindedeckel. Der Gewindedeckel 40 dient der Aufnahme des Gewindestutzens 51 des schematisch dargestellten Behältnisses 50. Der Gewindedeckel 40 weist eine kreisförmig umlaufende Vertiefung 42 auf, die der Aufnahme eines mit 60 bezeichneten Ventildeckels dient. An dem Ventildeckel 60 ist an der Ventildecke 61 auf der Unterseite der Ventildecke das insgesamt mit 70 bezeichnete Einlassventil angeordnet, wobei das Einlassventil einen Ventilteller 71 umfasst, wobei der Ventilteller 71 einen in Richtung auf das Behältnis 50 zugerichteten Noppen 72 besitzt, der durch einen Federbügel 63 formschlüssig erfasst ist. Der Federbügel 63 sorgt durch die Verbindung mit dem Noppen 72 dafür, dass der Ventilteller 71 des Einlassventils 70 gegen den Ventilsitz 65 auf der Unterseite der Ventildecke 61 gepresst wird. Der Ventildeckel 60 weist des Weiteren eine Wand 66 auf, sowie einen umlaufenden Fuß 67, der auf dem Grund 41 des Gewindedeckels aufsteht. Das heißt, wenn der Gewindedeckel 40 auf den Gewindestutzen 51 des Behältnisses 50 aufgeschraubt ist, dann wird der Deckel 60 in der Vertiefung 42 des Gewindedeckels 40 gehalten.

Die Ausbildung des Balges 10 wird im Folgenden anhand der Fig. 1, Fig. 1a und der Fig. 3 näher erläutert. Der Balg 10 als kegelförmiges Gebilde umfasst mehrere stufenförmig verlaufende Balgelemente 11, wobei ein solches Balgelement 11 ein ringförmiges Wandelement 12 und ein damit über ein Filmscharnier 13 verbundenes kranzförmiges Bodenelement 14 umfasst. Das Wandelement 12 und das Bodenelement 14 stehen im überstreckten Winkel α von etwa 110° zueinander. Die Länge des kranzförmigen Bodenelementes 14 ist derart gewählt, dass die Summe der Stärke des kranzförmigen Bodenelementes und der Stärke des ringförmigen Wandelementes 12 der Breite des kranzförmigen Bodenelements entspricht, damit beim Zusammendrücken des Balges 10, wie dies in Fig. 3 dargestellt ist, ein unteres ringförmiges Wandelement 12 sowie ein kranzförmiges Bodenelement 14 an der Innenseite des darüber befindlichen ringförmigen Wandelementes 12 zu liegen kommen. Das heißt, die einzelnen Balgelemente 11 schnappen hierbei ineinander, wenn der Balg 10 der Pumpeinrichtung 1 zusammengedrückt wird, wie dies z. B. bei einem Pumpvorgang der Fall ist. Ein zumindest partielles Zusammendrücken des Balges kann aber auch beim Einsetzen des Behältnisses mit Pumpeinrichtung in die Spendereinrichtung erforderlich sein, wenn der seitliche Vorsprung durch die "Catcher-Klammer" erfasst werden soll.

Bei der Ausführung des Balges gemäß Fig. 3 besteht die Möglichkeit diesen Balg 10 über seine Totpunktlage zusammenzudrücken, das heißt, noch weiter zusammenzudrücken, als dies in Fig. 3 der Fall ist. Dies kann zu einer Beschädigung des Balges und hier insbesondere der Filmscharniere 13 führen. Außerdem lässt sich der Balg 10 nur mit erhöhtem Kraftaufwand wieder in die gestreckte Position überführen. Um ein solches "Überschnappen" der einzelnen Balgelemente des Balges 10 zu verhindern, ist gemäß den Darstellungen in Fig. 1b und Fig. 1c, vorgesehen, mindestens das Bodenelement 14 vorzugsweise allerdings auch das Wandelemente 12 jeweils als Ring im Querschnitt rautenförmig, quadratisch oder rechteckig auszubilden, das Boden- und das Wandelement über den kürzesten Abstand durch das ringförmige Filmscharnier zu verbinden und den Querschnitt des Bodenelements 14 so zu wählen, dass dieser in etwa dem radialen Abstand zweier Wandelemente 12 zueinander im zusammengedrückten Zustand der Balgelemente entspricht. Im zusammengedrückten Zustand stützen sich somit die Wandelemente über die Bodenelemente aneinander ab, was bewirkt, dass die einzelnen Balgelemente 11 nicht noch weiter als in Fig. 1c dargestellt, also über ihre Totpunktlage hinaus zusammengedrückt werden können.

Der Betrieb der Pumpeinrichtung 1 mit einem Auslassventil nach einer ersten Variante stellt sich wie folgt dar:
Das Behältnis 50 ist mit einer Flüssigkeit z. B. einer Seife gefüllt. Die Flüssigkeitssäule der im Behältnis befindlichen Seife drückt auf die Oberseite des Ventiltellers 71. Der Federbügel 63 ist derart bemessen, dass allein durch die auf dem Ventilteller aufstehende Flüssigkeitssäule der Ventilteller den Ventilsitz 65 nicht freigibt. Wird nun der Balg 10 zusammengedrückt, dann wird die in der Balgkammer 10a befindliche Seife durch die Auslasstülle 30 nach außen ausgeführt. Hierbei wird durch den Druck im Inneren der Balgkammer 10a der Ventilteller 26 gegen die Kraft des Federelementes 35 um den Steg 27 in Richtung der Auslasstülle 30 verschwenkt. Erfolgt dann wiederum die Streckung des Balges 10, dann wird aufgrund des in der Balgkammer 10a entstehenden Unterdruckes der Ventilteller 71 von dem Ventilsitz 65 abgehoben, mit der Folge, dass Flüssigkeit aus dem Behältnis 50 in die Balgkammer 10a einströmt. Hierbei liegt der Ventilteller 26 am Ventilsitz 28 an. Wesentlich hierbei ist, dass die wirksame Fläche des Ventiltellers 71 auf der Oberseite (Pfeil 71a) kleiner ist, als auf der Unterseite (Pfeil 71b). Denn dies hat zur Folge, dass beim Befüllen der Balgkammer 10a für den in der Balgkammer 10a entstehenden Unterdruck eine relativ große Fläche zur Verfügung steht, um den Ventilteller in Offenstellung zu bringen. Die Fläche des Ventiltellers 71 auf der Oberseite (Pfeil 71a) ist derart bemessen, dass bei anstehender Flüssigkeitssäule der Federbügel 63 in der Lage ist, den Ventilteller in Geschlossenstellung zu halten, sodass auf die in der Balgkammer befindliche Flüssigkeitssäule kein weiterer Druck ausgeübt wird, mit der Folge, dass das Auslassventil 25 sicher in Geschlossenstellung verbleibt, mit der weiteren Folge, dass keine Flüssigkeit nachtropft. Das heißt, dass sowohl die Ausgestaltung des Ventiltellers 71 des Einlassventiles als auch die Gestaltung des Auslassventiles, insbesondere in Hinblick auf das Federelement 35, das von unten gegen den Ventilteller 26 drückt, sichergestellt ist, dass nach einem Austragvorgang keine Flüssigkeit nachtropft.

Die zweite Ausführungsform einer Pumpeinrichtung mit einem Auslassventils als Tellerventil ist in der Figur 4 dargestellt. Fig. 5 zeigt eine weitere Ausführungsform der Pumpeinrichtung gemäß Fig. 4. Hierbei sind im Folgenden die Bezugszeichen aus Fig. 5, wenn sie die gleichen Gegenstände betreffen mit aufgeführt. Das Auslassventil 125, 225 besitzt einen Ventilkörper 126, 226, wobei der Ventilkörper in dem Auslassstutzen 20 des Balges 10 einclipsbar angeordnet ist. Hierzu weist der Auslassstutzen 20 auf der Innenseite einen umlaufenden Bund 21 auf, der in eine entsprechend umlaufende Nut 126 a, 226a des Ventilkörpers 126, 226 eingreift. Der Ventilkörper besitzt eine Auslasstülle 132, 232 wobei im Bereich des Auslassstutzens 20 die Tülle einen Hals 130, 230 zeigt, auf dessen Ende der insgesamt der mit 128, 228 bezeichnete Ventilteller angeordnet ist. Der Ventilteller 128, 228 weist einen in etwa rechtwinklig zur Mittellängsachse des Ventilkörpers verlaufenden Boden 128a, 228a auf, an den sich seitlich die umlaufende Dichtlippe 129, 229 anschließt, die an der Innenwandung des Auslassstutzens 20 anliegt, wie sich dies in Anschauung von Fig. 4 und Fig. 5 ergibt. Der Ventilteller ist im Schnitt also etwa pilzförmig ausgebildet. Im Bereich des Halses 130, 230 befindet sich eine radial ausgerichtete Öffnung 131, 231 die mit der Auslasstülle 132, 232 in Verbindung steht.

Der Ventilkörper 126, 226 zeigt darüber hinaus den umlaufenden Vorsprung 135, 235 der durch die Catcher-Klammer der Spendereinrichtung erfassbar ist.

Im Unterschied zu Fig. 4 zeigt Fig. 5 eine Ausführungsform einer Pumpeinrichtung, bei der die Ventildecke 61 des Ventildeckels 60 in Richtung auf den Balg 10 zu stufenförmig abgesetzt ist. Diese Maßnahme dient der Verminderung des Totraumes in der Balgkammer 10a, die durch den Balg 10 gebildet wird. Durch eine Verminderung des Totraumes erhöht sich der Unterdruck bei sonst gleichen geometrischen Abmessungen. Dem gleichen Ziel, das heißt der Verminderung des Totraumes, dient auch die Anordnung der ringförmigen Nase 61 auf der Unterseite, das heißt, der dem Balg 10 zugewandten Seite der Ventildecke 61. Diese ringförmig umlaufende Nase 62 ist im Querschnitt in etwa dreieckförmig ausgebildet, und weist einen radialen Abstand zu dem Ventilteller 71 auf. Die Anordnung der ringförmig umlaufenden Nase 62 ist derart, dass diese nicht mit dem Balg 10 beim Zusammendrücken des Balges in Kontakt gerät. Hierzu dient auch die im Querschnitt dreieckförmige Ausbildung der Nase 62. Darüberhinaus hat die ringförmig umlaufende Nase die Aufgabe, das in die Balgkammer 10a ausgetragene Produkt, z. B. eine Flüssigseife in den Bereich des Zentrums der Balgkammer 10a zu führen.

Ein weiterer Unterschied besteht in der Ausbildung des Auslassventiles 225. Das Auslassventil 225 zeigt unmittelbar im Übergang vom Ventilkörper 226 zum Ventilteller 228 eine tangential umlaufende Nut 236, die bewirkt, dass die kreisförmige Dichtlippe 229 bei Zusammendrücken des Balges 10 sich mit verhältnismäßig geringem Widerstand in Richtung des Pfeiles 240 verschwenkt, und so das Pflegemittel durch die Öffnung 231 im Hals 230 herausgelassen wird.

Die Funktionsweise des als Tellerventil ausgebildeten Auslassventils 125, 225 ist nun wie folgt:
Wird der Balg10 zusammengedrückt, das heißt, wird das Volumen in der Balgkammer 10a vermindert, dann wird das in der Balgkammer 10a befindliche Medium die umlaufende Dichtlippe in Richtung des Pfeils 140, 240 verschwenken und gibt so einen Spalt frei, durch den das Medium, z. B. die Flüssigseife, durch die Öffnung 131, 231 in die Auslasstülle 132, 232 gelangt, um am Ende der Auslasstülle entnommen zu werden. Im entspannten Zustand des Balges, wie dies in Figur 4 dargestellt ist, liegt die umlaufende Dichtlippe 129, 229 an der Innenwandung des Auslassstutzens 20 an. Die Dichtlippe 129, 229 liegt hierbei winklig zur Innenwandung des Auslassstutzens an der Wandung des Auslassstutzens an, und zwar insbesondere in einem Winkel von 45°.

### Bezugszeichenliste:

- 1: Pumpeinrichtung
- 10: Balg
- 10a: Balgkammer
- 11: Balgelement
- 12: Wandelement
- 13: Filmscharnier
- 14: Bodenelement
- 20: Auslassstutzen
- 21: Bund
- 25: Auslassventil
- 26: Ventilteller
- 27: Steg
- 28: Ventilsitz
- 29: Pfeil
- 30: Auslasstülle
- 31: Vorsprung
- 35: Federelement
- 40: Gewindedeckel
- 41: Grund
- 42: Vertiefung
- 50: Behältnis
- 51: Gewindestutzen
- 60: Ventildeckel
- 61: Ventildecke
- 62: ringförmig umlaufende Nase
- 63: Federbügel
- 65: Ventilsitz
- 66: Wand
- 67: umlaufender Fuß
- 70: Einlassventil
- 71: Ventilteller
- 71a: Pfeil
- 71b: Pfeil
- 72: Noppen
- 125, 225: Auslassventil (Tellerventil)
- 126, 226: Ventilkörper
- 126 a, 226 a: Nut
- 128, 228: Ventilteller
- 128 a, 228 a: Boden
- 129, 229: Dichtlippe
- 130, 230: Hals
- 131, 231: Öffnung im Hals
- 132, 232: Auslasstülle
- 135, 235: Vorsprung
- 236: umlaufende Nut
- 140, 240: Pfeil

## Patentansprüche

1. **Pumpeinrichtung** (1) für ein Behältnis (50) für flüssige, pastöse oder aufschäumbare Hautreinigungs- und Pflegepräparate, z. B. für Flüssigseifen, Desinfektionsmittel, Hautschutzpasten oder Creme, wobei die Pumpeinrichtung (1) eine konisch zulaufende Balgkammer (10a) umfasst, wobei der Balg (10) mehrere Balgelemente (11) jeweils unterschiedlichen Durchmessers aufweist, wobei mindestens ein kleineres Balgelement (11) in ein benachbartes größeres Balgelement eindrückbar ist,
**dadurch gekennzeichnet,**
**dass** jedes Balgelement (11) ein kranzförmiges Bodenelement (14) sowie ein damit durch ein ringförmiges Filmscharnier (13) verbundenes ringförmiges Wandelement (12) umfasst.

2. **Pumpeinrichtung** (1) nach Anspruch 1,
**dadurch gekennzeichnet,**
**dass** im eingedrückten Zustand zweier Balgelemente (11) die Balgelemente in dieser Position miteinander verrastbar sind.

3. **Pumpeinrichtung** (1) nach einem der Ansprüche 1 oder 2,
**dadurch gekennzeichnet,**
**dass** die Balgelemente (11) im Schnitt einen stufenförmigen Verlauf aufweisen.

4. **Pumpeinrichtung** (1) nach einem der voranstehenden Ansprüche,
**dadurch gekennzeichnet,**
**dass** die Breite des kranzförmigen Bodenelementes (14) größer ist als die Summe der Stärke des kranzförmigen Bodenelementes (14) und der des ringförmigen Wandelementes (12).

5. **Pumpeinrichtung** (1) nach einem der voranstehenden Ansprüche,
**dadurch gekennzeichnet,**
**dass** das kranzförmige Bodenelement (14) in einem Winkel von > 90° aber < 180° zum ringförmigen Wandelement (12) im Ausgangszustand der Balgkammer (10a) steht.

6. **Pumpeinrichtung** (1) nach einem der voranstehenden Ansprüche,
**dadurch gekennzeichnet,**
**dass** die Pumpeinrichtung (1) ein Einlass- und ein Auslassventil (70, 25; 125; 225) aufweist.

7. **Pumpeinrichtung** (1) nach Anspruch 6,
**dadurch gekennzeichnet,**
**dass** die Pumpeinrichtung (1) einlassseitig einen Ventildeckel (60) aufweist, der mit dem Balg (10) in Verbindung steht, wobei der Ventildeckel (60) das Einlassventil (70) trägt.

8. **Pumpeinrichtung** (1) nach Anspruch 7,
**dadurch gekennzeichnet,**
**dass** das Einlassventil (70) einen Ventilteller (71) umfasst, der durch ein Federelement (63) gegen einen Ventilsitz (65) im Ventildeckel (60) gedrückt gehalten ist.

9. **Pumpeinrichtung** (1) nach Anspruch 6,
**dadurch gekennzeichnet,**
**dass** das Auslassventil (125, 225) als Tellerventil ausgebildet ist und in dem Auslassstutzen (20) des Balgs (10) flüssigkeitsdicht angeordnet ist.

10. **Pumpeinrichtung** (1) nach Anspruch 9,
**dadurch gekennzeichnet,**
**dass** das Auslassventil (125, 225) einen Ventilkörper (126, 226) aufweist, wobei der Ventilkörper (126, 226) durch einen Hals (130, 230) beabstandet zum Ventilkörper (126, 226) einen Ventilteller (128, 228) aufnimmt, der an dem Auslassstutzen (20) radial beweglich anliegt.

11. **Pumpeinrichtung** (1) nach Anspruch 10,
**dadurch gekennzeichnet,**
**dass** der Ventilteller (128, 228) eine umlaufende Dichtlippe (129, 229) aufweist, die in Richtung des Auslassstutzens (20) schräg verlaufend am Hals (130, 230) angeordnet ist.

12. **Pumpeinrichtung** (1) nach einem der Ansprüche 10 oder 11,
**dadurch gekennzeichnet,**
**dass** der Ventilkörper (126, 226) einclipsbar durch den Auslassstutzen (20) aufnehmbar ist.

13. **Pumpeinrichtung** nach einem der Ansprüche 10 bis 12,
**dadurch gekennzeichnet**
**dass** der Hals (230) im Übergang zum Ventilteller (228) eine umlaufende Nut (236) aufweist, um das seitliche Abklappen der Dichtlippe (229) zu erleichtern.

14. **Pumpeinrichtung** (1) nach einem der voranstehenden Ansprüche,
**dadurch gekennzeichnet,**
**dass** das Bodenelement (14) und/oder das Wandelement (12) jeweils als Ring im Querschnitt rautenförmig, quadratisch oder rechteckig ausgebildet sind.

15. **Pumpeinrichtung** (1) nach einem der voranstehenden Ansprüche,
**dadurch gekennzeichnet,**
**dass** das Filmscharnier (13) im gestreckten Zustand der Balgkammer (10a) das Wand- und das Bodenelement (12, 14) über den kürzesten Abstand miteinander verbindet.

16. **Pumpeinrichtung** (1) nach einem der voranstehenden Ansprüche,
**dadurch gekennzeichnet,**
**dass** der radiale Abstand zwischen zwei benachbarten Wandelementen (12) etwa dem Querschnitt des ringförmigen Bodenelementes (14) entspricht.

17. **Pumpeinrichtung** (1) nach Anspruch 7 oder 8,
**dadurch gekennzeichnet,**
**dass** der Ventildeckel (60) auf seiner dem Balg (10) zugewandten Seite eine ringförmig umlaufende Nase (62) aufweist.

18. **Pumpeinrichtung** (1) nach Anspruch 17,
**dadurch gekennzeichnet,**
**dass** die Nase (62) einen radialen Abstand zum Ventilteller (71) des Einlassventils (70) aufweist.

19. **Pumpeinrichtung** (1) nach Anspruch 7 oder 8 oder nach einem der Ansprüche 17 oder 18,
**dadurch gekennzeichnet,**
**dass** der Ventildeckel (60) eine Ventildecke (61) aufweist, die der Aufnahme des Einlassventils (70) dient, und die in Richtung auf den Balg (10) zu stufenförmig abgesetzt ist, um den Totraum in der durch den Balg (10) gebildeten Balgkammer (10a) zu minimieren.

## Claims

1. **A pump device** (1) for a container (50) for liquid, paste-like or foamable skin cleansing and care preparations, for example, for liquid soaps, disinfectants, protective skin pastes or creams, wherein the pump device (1) comprises a tapered bellows chamber (10a), wherein the bellows (10) comprises several bellows elements (11) of a different diameter each, wherein at least one smaller bellows element (11) can be pressed into an adjacent larger bellows element,
**characterised in**
**that** each bellows element (11) comprises a crown-shaped bottom element (14) as well as an annular wall element (12) associated with the crown-shaped bottom element by an annular integral hinge (13).

2. **Pump device** (1) according to claim 1,
**characterised in**
**that** in pressed in condition of two bellows elements (11) the bellows elements in said position are lockable with each other.

3. **Pump device** (1) according to any one of claims 1 or 2,
**characterised in**
the bellows elements (11) in section have a stepped pattern.

4. **Pump device** (1) according to any one of the preceding claims,
**characterised in**
**that** the width of the crown-shaped bottom element (14) is larger than the sum of the thickness of the crown-shaped bottom element (14) and the annular wall element (12).

5. **Pump device** (1) according to any one of the preceding claims,
**characterised in**
**that** the crown-shaped bottom element (14) in the initial state of the bellows chamber (10a) is in an angle of > 90° but < 180° to the annular wall element (12).

6. **Pump device** (1) according to any one of the preceding claims,
**characterised in**
**that** the pump device (1) comprises an inlet and outlet valve (70, 25; 125; 225).

7. **Pump device** (1) according to claim 6,
**characterised in**
**that** the pump device (1) comprises a valve cover (60) on the inlet side, which is connected with the bellows (10), wherein the valve cover (60) supports the inlet valve (70).

8. **Pump device** (1) according to claim 7,
**characterised in**
**that** the inlet valve (70) comprises a valve disk (71) which is held against a valve seat (65) in the valve cover (60) by means of a spring element (63).

9. **Pump device** (1) according to claim 6,
**characterised in**
**that** the outlet valve (125, 225) is formed as a disk valve, and is arranged in the outlet nozzle (20) of the bellows (10) in a liquid-tight manner.

10. **Pump device** (1) according to claim 9,
**characterised in**
**that** the outlet valve (125, 225) comprises a valve body (126, 226), wherein the valve body (126, 226) receives a valve disk (128, 228) through a neck (130, 230) spaced apart from the valve body (126, 226) which valve disk abuts the outlet nozzle (20) in a radially movable manner.

11. **Pump device** (1) according to claim 10,
**characterised in**
**that** the valve disk (128, 228) comprises a circumferential sealing lip (129, 229) which extends obliquely on the neck (130, 230) in the direction of the outlet nozzle (20).

12. **Pump device** (1) according to any one of claims 10 or 11,
**characterised in**
**that** the valve body (126, 226) can be clippably received by the outlet nozzle (20).

13. **Pump device** (1) according to any one of claims 10 to 12,
**characterised in**
**that** the neck (230) in transition to the valve disk (228) comprises a circumferential groove (236) in order to facilitate lateral folding down of the sealing lip (229).

14. **Pump device** (1) according to any one of the preceding claims,
**characterised in**
**that** the bottom element (14) and/or the wall element (12) are each formed diamond-shaped, square or rectangular as a ring in cross-section.

15. **Pump device** (1) according to any one of the preceding claims,
**characterised in**
**that** the integral hinge (13) in the extended state of the bellows chamber (10a) connects the wall and bottom element (12, 14) with each other via the shortest distance.

16. **Pump device** (1) according to any one of the preceding claims,
**characterised in**
**that** the radial distance between two adjacent wall elements (12) corresponds approximately to the cross-section of the annular bottom element (14).

17. **Pump device** (1) according to claim 7 or 8,
**characterised in**
**that** the valve cover (60) on its side facing the bellows (10) comprises an annular circumferential lug (62).

18. **Pump device** (1) according to claim 17,
**characterised in**
**that** the lug (62) comprises a radial distance to the valve disk (71) of the inlet valve (70).

19. **Pump device** (1) according to claim 7 or 8 or according to any one of claims 17 or 18,
**characterised in**
**that** the valve cover (60) comprises a valve covering (61), which serves for receiving the inlet valve (70), and which is stepped in the direction to the bellows (10) in order to minimise the dead space in the bellows chamber (10a) formed by the bellows (10).

## Revendications

1. **Dispositif de pompe** (1) pour un récipient (50) pour des préparations de nettoyage et de soin de la peau liquides, pâteuses ou moussables, par exemple, pour des savons liquides, des désinfectants, des pâtes protectrices de la peau ou des crèmes pour la peau, le dispositif de pompe (1) comportant une chambre de soufflet (10a) conique, le soufflet (10) comportant plusieurs éléments de soufflet (11), chacun d'un diamètre différent, au moins un élément de soufflet plus petit (11) pouvant être enfoncé dans un élément de soufflet adjacent plus grand,
**caractérisé en ce**
**que** chaque élément de soufflet (11) comporte un élément de base en couronne (14) ainsi qu'un élément de paroi annulaire (12) lié avec ledit élément de base en couronne (14) par une charnière à film annulaire (13).

2. **Dispositif de pompe** (1) selon la revendication 1,
**caractérisé en ce**
**qu'**en état enfoncé de deux éléments de soufflet (11), les éléments de soufflet sont enclenchables l'un à l'autre dans cette position.

3. **Dispositif de pompe** (1) selon l'une quelconque des revendications 1 ou 2,
**caractérisé en ce**
**que** les éléments de soufflet (11) en section comprennent un tracé en forme de gradin.

4. **Dispositif de pompe** (1) selon l'une quelconque des revendications précédentes,
**caractérisé en ce**
**que** la largeur de l'élément de base en couronne (14) est plus grande que le total de l'épaisseur de l'élément de base en couronne (14) et de l'élément de paroi annulaire (12).

5. **Dispositif de pompe** (1) selon l'une quelconque des revendications précédentes,
**caractérisé en ce**
**que** l'élément de base en couronne (14) est dans un angle de > 90° mais < 180° à l'élément de paroi annulaire (12) dans l'état initial de la chambre de soufflet (10a).

6. **Dispositif de pompe** (1) selon l'une quelconque des revendications précédentes,
**caractérisé en ce**
**que** le dispositif de pompe (1) comprend une soupape d'entrée et une soupape de sortie (70, 25; 125; 225).

7. **Dispositif de pompe** (1) selon la revendication 6,
**caractérisé en ce**
**que** le dispositif de pompe (1) comprend un couvercle de soupape (60) au côté d'entrée, qui est en communication avec le soufflet (10), le couvercle de soupape (60) portant la soupape d'entrée (70).

8. **Dispositif de pompe** (1) selon la revendication 7,
**caractérisé en ce**
la soupape d'entrée (70) comprend une tête de soupape (71) qui est maintenue enfoncée contre un siège de soupape (65) dans le couvercle de soupape (60) au moyen d'un élément de ressort (63).

9. **Dispositif de pompe** (1) selon la revendication 6,
**caractérisé en ce**
**que** la soupape de sortie (125, 225) est formée en tant que soupape à disque, et est agencée dans la tubulure de sortie (20) du soufflet (10) de manière étanche aux liquides.

10. **Dispositif de pompe** (1) selon la revendication 9,
**caractérisé en ce**
**que** la soupape de sortie (125, 225) comprend un corps de soupape (126, 226), le corps de soupape (126, 226) recevant une tête de soupape (128, 228) espacée du corps de soupape (126, 226) par une gorge (130, 230), la tête de soupape étant adjacente à la tubulure de sortie (20) de manière mobile radialement.

11. **Dispositif de pompe** (1) selon la revendication 10,
**caractérisé en ce**
**que** la tête de soupape (128, 228) comprend une lèvre circonférentielle d'étanchement (129, 229) qui est agencée à l'oblique à la gorge (130, 230) en direction de la tubulure de sortie (20).

12. **Dispositif de pompe** (1) selon l'une quelconque des revendications 10 ou 11,
**caractérisé en ce**
**que** le corps de soupape (126, 226) peut être reçu par la tubulure de sortie (20) par encliquetage.

13. **Dispositif de pompe** (1) selon l'une quelconque des revendications 10 à 12,
**caractérisé en ce**
**que** la gorge (230) en transition vers la tête de soupape (228) comprend une rainure circonférentielle (236) pour faciliter le rabattement latéral de la lèvre d'étanchement (229).

14. **Dispositif de pompe** (1) selon l'une quelconque des revendications précédentes,
**caractérisé en ce**
**que** l'élément de base (14) et/ou l'élément de paroi (12) sont formés chacun en losange, de forme carré ou rectangulaire en tant que bague en section.

15. **Dispositif de pompe** (1) selon l'une quelconque des revendications précédentes,
**caractérisé en ce**
**que** la charnière à film (13) en état déployé de la chambre de soufflet (10a) relie l'élément de paroi et l'élément de base (12, 14) l'un avec l'autre sur la distance la plus courte.

16. **Dispositif de pompe** (1) selon l'une quelconque des revendications précédentes,
**caractérisé en ce**
**que** la distance radiale entre deux éléments de paroi (12) correspond environ à la section transversale de l'élément de base annulaire (14).

17. **Dispositif de pompe** (1) selon la revendication 7 ou 8,
**caractérisé en ce**
**que** le couvercle de soupape (60) sur son côté faisant face au soufflet (10) comprend un nez (62) circonférentiel annulaire.

18. **Dispositif de pompe** (1) selon la revendication 17,
**caractérisé en ce**
**que** le nez (62) comprend une distance radiale à la tête de soupape (71) de la soupape d'entrée (70).

19. **Dispositif de pompe** (1) selon la revendication 7 ou 8 ou selon l'une quelconque des revendications 17 ou 18,
**caractérisé en ce**
**que** le couvercle de soupape (60) comprend une couverture de soupape (61) pour recevoir la soupape d'entrée (70), et qui est en retrait en formant un gradin dans la direction du soufflet (10) pour minimiser l'espace mort dans la chambre de soufflet (10a) formée par le soufflet (10).
